# FASCICULE DE BREVET EUROPEEN

(11) **EP 0 229 541 B1**
(45) Date de publication et mention de la délivrance du brevet: **05.04.1989**
(21) Numéro de dépôt: 86402541.6
(22) Date de dépôt: 17.11.1986
(51) Int. Cl.: F42B 13/10, F03H 5/00

(54) **Dispositif de basculement de projectile sur trajectoire**
Einrichtung zum Abkippen von Geschossen während des Fluges
Device for pitching projectiles during flight

(30) Priorité: 29.11.1985 FR 8517647
(43) Date de publication de la demande: 22.07.1987
(73) Titulaire: ETAT-FRANCAIS représenté par le DELEGUE GENERAL POUR L'ARMEMENT (DPAG), F-75996 Paris Armées (FR)
(72) Inventeur: Bossi, Alain M., F-18000 Bourges (FR); Crotet, Eric M., F-18500 Mehun/Yevre (FR); Dauvergne, Patrick M., F-18340 Levet (FR); Kerdraon, Alain M., F-18000 Bourges (FR); Roumieux, Michel M., F-18000 Bourges (FR)

(56) Documents cités:
- FR-A- 2 552 871
- GB-A- 2 002 885
- US-A- 3 114 962

## Description

La présente invention concerne un dispositif de basculement appliqué à une munition non girante ou à giration lente, munie d'une charge formée et basculant sur trajectoire pour agresser une cible par le dessus.

On connait par le brevet FR-A 2 552 871, un projectile selon le préambule de la revendication 1 destiné à l'agression d'objectifs par le dessus, contenant des modules porteurs d'impulseurs explosifs et de charges formées dont les axes sont confondus avec l'axe longitudinal du projectile. Les modules porteurs d'impulseurs comprennent une plaque d'explosif située entre une plaque de poussée et une plaque d'inertie. Chaque module a un fonctionnement autonome commandé par son propre détecteur de cible.

Ce projectile fonctionne de la manière suivante:
- à l'approche de l'objectif, un détecteur met en oeuvre le processus pyrothechnique, dès lors une fusée initie d'une part des cordeaux de découpe chargés d'ouvrir l'enveloppe du projectile pour libérer les modules et d'autre part un retard placé dans un dispositif d'amorçage.
- après le délai de retard, les plaques d'explosif des impulseurs sont initiées, les modules se trouvant alors au-dessus de la cible, et leur détonation a pour effet d'imprimer un couple de rotation aux modules.
- le retard est également relié à un enroulement de cordeau détonant qui assure le fonctionnement de la charge formée avec un deuxième retard tel que le jet de charge creuse se forme en cours de rotation des modules et dans une position correspondant à un angle proche de 90_{°}.

Un tel projectile présente les inconvénients suivants:
- il ne peut être girant, sous peine de manquer la cible; or l'on sait qu'il est difficile de stabiliser un projectile sans rotation.
- le phénomène de basculement par impulseur explosif est brutal et risque d'endommager la structure des modules.

La présente invention vise à pallier ces inconvénients à l'aide d'un dispositif destiné à engendrer une impulsion sur un projectile non girant ou à giration lente, à charge formée et basculant sur trajectoire pour agresser une cible par le dessus, du type comportant plusieurs impulseurs, chacun d'eux comprenant une plaque d'explosif situé entre une plaque de poussée et une plaque d'inertie et ayant un fonctionnement autonome commandé par son propre détecteur de cible, ces impulseurs étant répartis de façon à former un couple, caractérisé en ce que les impulseurs comportent un bloc amortisseur disposé au regard de la plaque de poussée et en ce que les impulseurs constituent deux couronnes situées respectivement à l'avant et à l'arrière du projectile, les impulseurs de la couronne arrière étant disposés dans les mêmes plans méridiens que ceux de la couronne avant, chaque impulseur d'une couronne ayant un impulseur associé dans l'autre couronne, situé dans le même plan méridien et opposé par rapport à l'axe longitudinal, ces deux impulseurs fonctionnant simultanément pour provoquer un couple de basculement.

Lordre de mise à feu de chaque couple d'impulseurs est donné par un détecteur de cible situé dans le même plan méridien et du même côté par rapport à l'axe longitudinal que l'impulseur arrière.

Selon une caractéristique avantageuse, le détecteur de cible est disposé dans un plan méridien formant un dièdre avec le plan méridien contenant les impulseurs associés et dont l'angle entre les deux plans est déterminé de manière à s'affranchir de la vitesse angulaire du projectile.

Selon d'autres caractéristiques:
- Le bloc amortisseur est constitué par un matériau ayant une limite élastique en compression inférieure à 30 hbars.
- Les blocs amortisseurs sont constitués par un bloc unique de forme sensiblement cylindrique.
- Le bloc amortisseur comporte un canal situé au niveau de l'axe longitudinal du projectile.
- La plaque d'inertie est constituée par l'enveloppe du projectile.
- L'enveloppe est fragmentable en regard des impulseurs.

L'invention sera mieux comprise au cours de la description qui va suivre d'un exemple particulier de réalisation, faite en regard des dessins annexés dans lesquels:
- La figure 1 représente le schéma d'organisation du projectile selon l'invention.
- La figure 2 représente une coupe longitudinale de la couronne d'impulseurs avant.
- La figure 3 montre, selon un plan AA perpendiculaire à l'axe du projectile, une coupe des impulseurs avant.

Le projectile selon la figure 1 comporte une enveloppe 1 prolongée par un empennage 2 et enfermant une charge formée 3. Le processus d'initiation des différentes fonctions pyrotechniques (mise à feu des impulseurs, de la charge formée...) est déclenché par un système de détection infrarouge situé à l'avant du projectile et composé de six détecteurs 4 disposés radialement et formant entre eux un angle de 60°, transmettant un signal à une unité centrale 5 chargée de traiter le signal au moyen d'une électronique appropriée et de le communiquer au module de basculement 6 et au dispositif de sécurité et d'armement 7 qui initient respectivement des impulseurs 8 et 9 et la charge formée 3.

La figure 2 et la figure 3 représentent les six détecteurs infra-rouge 4 et les impulseurs 9 de la couronne avant, au nombre de six et disposés à 60_{°}. Ces impulseurs se composent d'une plaque d'inertie 10, d'une plaque d'explosif 11 et d'une plaque de poussée 12, le rapport des masses de la plaque d'inertie et de la plaque de poussée pouvant être avantageusement compris entre 1 et 2. Un élément amortisseur 13, destiné à recevoir la plaque de poussée après fonctionnement de l'impulseur est placé à l'intérieur de la couronne, en regard de ladite plaque. Le matériau constituant l'élément amortisseur doit avoir une résistance élastique en compression inférieure à 30 hbars, ce peut être un matériau tel que par exemple un aluminium faiblement allié, du bois, un matériau composite, organique ou plastique. Afin de ne pas pertuber le jet de la charge formée 3, un canal central 14 est ménagé entre les blocs amortisseurs. L'initiation des impulseurs est réalisée au moyen du module de basculement 6 prolongé par des cordeaux détonants 15 et des relais de détonation 16. Chaque impulseur forme un couple avec l'impulseur arrière situé dans le même plan méridien et opposé par rapport à l'axe longitudinal du projectile. Leurs fonctionnements sont simultanés.

La figure 3 montre un type de réalisation particulier de la couronne d'impulseurs dans lequel le dispositif amortisseur est monobloc et présente un enrobage 17 au niveau du canal central et de ses faces parallèles.

On peut envisager une configuration telle que le bloc amortisseur ne comporte pas de canal central, le passage du jet de charge formée étant libéré par la plaque de poussée lors du fonctionnement des impulseurs.

Le dispositif selon l'invention fonctionne de la manière suivante:
- sur sa trajectoire, le projectile est soumis à une rotation lente.
- à l'approche d'un objectif, celui-ci est localisé par un des détecteurs infra-rouge 4 qui transmet l'information à l'unité centrale 5. Cette dernière sélectionne le couple d'impulseurs approprié et permet leur initiation par le biais du module de basculement 6 et des cordeaux détonants 15.
- la détonation des plaques d'explosif 11 projette les plaques de poussée 12 sur le matériau amortisseur 13 dont le rôle principal consiste à éviter le rebond de la plaque de poussée sur les structures, autorisant ainsi une meilleure exploitation de l'énergie dispensée par l'explosif. Il s'ensuit alors un couple de forces engendrant le pivotement du projectile autour de son centre de gravité ainsi que l'y contraint la position des impulseurs.
- par un système approprié, le dispositif de sécurité et d'armement initie la charge formée lorsque son axe longitudinal se trouve sensiblement à la perpendiculaire de l'objectif.

## Revendications

1. Dispositif destiné à engendrer une impulsion sur un projectile non girant ou à giration lente, à charge formée et basculant sur trajectoire pour agresser une cible par le dessus, du type comportant plusieurs impulseurs, chacun d'eux comprenant une plaque d'explosif (11) située entre une plaque de poussée (12) et une plaque d'inertie (10) et ayant un fonctionnement autonome commandé par son propre détecteur de cible (4), ces impulseurs étant répartis de façon à former un couple, caractérisé en ce que les impulseurs comportent un bloc amortisseur (13) disposé au regard de la plaque de poussée et en ce que les impulseurs constituent deux couronnes situées respectivement à l'avant et à l'arrière du projectile, les impulseurs de la couronne arrière étant disposés dans les mêmes plans méridiens que ceux de la couronne avant, chaque impulseur d'une couronne ayant un impulseur associé dans l'autre couronne, situé dans le même plan méridien et opposé par rapport à l'axe longitudinal, ces deux impulseurs fonctionnant simultanément pour provoquer un couple de basculement.

2. Dispositif selon la revendication 1 caractérisé en ce que l'ordre de mise à feu de chaque couple d'impulseurs est donné par un détecteur de cible situé dans le même plan méridien et du même côté par rapport à l'axe longitudinal que l'impulseur arrière.

3. Dispositif selon l'une des revendications 1 ou 2 caractérisé en ce que l'ordre de mise à feu de chaque couple d'impulseurs est donné par un détecteur de cible disposé dans un plan méridien formant un dièdre avec le plan méridien contenant les impulseurs associés et dont l'angle entre les deux plans est déterminé de manière à s'affranchir de la vitesse angulaire du projectile.

4. Dispositif selon l'une des revendications 1 à 3, caractérisé en ce que le bloc amortisseur (13) est constitué par un matériau ayant une limite élastique en compression inférieure à 30 hbars.

5. Dispositif selon l'une des revendications 1 à 4, caractérisé en ce que les blocs amortisseurs sont constitués par un bloc unique de forme sensiblement cylindrique.

6. Dispositif selon l'une des revendications 1 à 5, caractérisé en ce que le bloc amortisseur comporte un canal (14) situé au niveau de l'axe longitudinal du projectile.

7. Dispositif selon l'une des revendications 1 à 6, caractérisé en ce que la plaque d'inertie (10) est constituée par l'enveloppe (1) du projectile.

8. Dispositif selon l'une des revendications 1 à 7, caractérisé en ce que l'enveloppe est fragmentable en regard des impulseurs.

## Patentansprüche

1. Vorrichtung zur Erzeugung eines Impulses auf einem nicht drehenden oder langsam drehenden Hohlladungsgeschoß, das auf dessen Flugbahn zum Angriff eines Zieles von oben kippt und aus mehreren Impulsgebern mit je einer zwischen einer Druckplatte (12) und einer Trägheitsplatte (10) eingefügten, durch ihren eigenen Zielerfassungssensor gezündeten Sprengstoffplatte (11) besteht, wobei diese Impulsgeber zur Erzeugung eines Momentes angeordnet sind, dadurch gekennzeichnet, daß die Impulsgeber einen gegenüber der entsprechenden Druckplatte angeordneten Dämpfungsblock (13) betragen und daß die Impulsgeber zwei vorn bzw. hinten auf dem Geschoß angeordnete Kranze bilden, wobei die Impulsgeber des hinteren Kranzes in den selben Meridianebenen wie die jenigen des vorderen Kranzes liegen und wobei jeder Impulsgeber eines Kranzes einem Impulsgeber des anderen Kranzes zugeordnet wird, der sich in derselben Meridianebene befindet, jedoch symmetrisch gegenüber der Längsachse des Geschosses angeordnet ist und gleichzeitig zur Erzeugung des geforderten Kippmomentes gezündet wird.

2. Vorrichtung nach dem Anspruch 1, dadurch gekennzeichnet, daß der Zündbefehl für jedes Impulsgeberpaar durch einen Zielerfassungssensor ermittelt wird, der sich in derselben Meridianebene und auf derselben Seite gegenüber der Längsachse des Geschosses wie der hintere Impulsgeber befindet.

3. Vorrichtung nach einem beliebigen Anspruch 1 oder 2, dadurch gekennzeichnet, daß der Zündbefehl für jedes Impulsgeberpaar durch einen Zielerfassungssensor ermittelt wird, der sich in einer Meridianebene befindet, die zusammen mit der Meridianebene der zugeordneten Impulsgeber einen Raumwinkel bildet, dessen Wert für den Ausgleich der Winkelgeschwindigkeit des Geschosses festgelegt wird.

4. Vorrichtung nach einem beliebigen Anspruch 1 bis 3, dadurch gekennzeichnet, daß der Dämpfungsblock (13) aus einem Werkstoff besteht, dessen Quetschgrenze niedriger als 30 hbar liegt.

5. Vorrichtung nach einem beliebigen Anspruch 1 bis 4, dadurch gekennzeichnet, daß die Dämpfungsblöcke aus einem beinahe zylindrischförmigen Einzelblock besteht.

6. Vorrichtung nach einem beliebigen Anspruch 1 bis 5, dadurch gekennzeichnet, daß der Dämpfungsblock mit einem Kanal (14) versehen ist, der auf Höhe der Längsachse des Geschosses liegt.

7. Vorrichtung nach einem beliebigen Anspruch 1 bis 6, dadurch gekennzeichnet, daß die Trägheitsplatte (10) aus der eigentlichen Hülle (1) des Geschosses besteht.

8. Vorrichtung nach einem beliebigen Anspruch 1 bis 6, dadurch gekennzeichnet, daß die Hülle (1) im Bereich der Impulsgeber ansplitterbar ist.

## Claims

1. A device intended to generate an impulse in a non-spinning or slowly-spinning shaped-charge projectile tilting along its trajectory in order to attack a target from above, of the type including a plurality of impellers, each of them comprising an explosive plate (11) located between a thrust plate (12) and an inertial plate (10) and operating independently under the control of its own target detector (4), these impellers being arranged so as to create a torque, characterized in that the impellers include a damping block (13) located in front of the thrust plate and in that the impellers constitute two crowns respectively situated in the forepart and in the rear of the projectile, the impellers of the rear crown being located in the same meridian planes as those of the fore crown, each impeller of a crown having an associated impeller in the other crown, situated in the same meridian plane and opposite with regard to the longitudinal axis, these two impellers operating simultaneously so as to create a tilting torque.

2. A device according to claim 1, characterized in that the ignition order for each pair of impellers is given by a target detector located in the same meridian plane and on the same side with regard to the longitudinal axis as the rear impeller.

3. A device according to claims 1 or 2, characterized in that the ignition order for each pair of impellers is given by a target detector situated in a meridian plane forming a dihedron with the meridian plane containing the associated impellers the angle formed by the two planes being determined so as to get rid of the angular velocity of the projectile.

4. A device according to any of claims 1 to 3, characterized in that the damping block (11) is made of a material having a compressive yield strength smaller than 30 hbars.

5. A device according to any of claims 1 to 4, characterized in that the damping blocks consist of a single block having a roughly cylindrical shape.

6. A device according to any of claims 1 to 5, characterized in that the damping block includes a channel (14) recessed at the location of the longitudinal axis of the projectile.

7. A device according to any of claims 1 to 6, characterized in that the inertial plate (10) consists of the projectile envelope (1).

8. A device according to any of claims 1 to 7, characterized in that the envelope can be fragmented in front of the empellers.
